# EUROPÄISCHE PATENTSCHRIFT

(11) **EP 0 216 022 B1**
(45) Veröffentlichungstag und Bekanntmachung des Hinweises auf die Patenterteilung: **25.04.1990**
(21) Anmeldenummer: 86108050.5
(22) Anmeldetag: 12.06.1986
(51) Int. Cl.: E06B 7/18, E06B 7/205, E06B 7/215, E06B 1/70

(54) **Türdichtung vorzugsweise für schwellenlose Türen**
Door-sealing joint, especially for doors without a sill
Joint de porte, notamment pour porte sans seuil

(30) Priorität: 21.09.1985 DE 3533782
(43) Veröffentlichungstag der Anmeldung: 01.04.1987
(73) Patentinhaber: Frey, Harry, D-87600 Kaufbeuren-Oberbeuren (DE)
(72) Erfinder: Frey, Harry, D-87600 Kaufbeuren-Oberbeuren (DE)
(74) Vertreter: Pfister, Helmut, Dipl.-Ing.

(56) Entgegenhaltungen:
- DE-A- 2 319 399
- DE-C- 900 492
- FR-A- 567 501
- US-A- 3 123 870
- US-A- 3 871 133

## Beschreibung

Die Erfindung betrifft eine Türdichtung, vorzugsweise für schwellenlose Türen zur Abdichtung des Spaltes zwischen dem Boden und der Türunterkante in der Schließstellung der Tür, wobei ein Dichtungsglied in einer im Querschnitt rechteckigen Nut am Boden beweglich ist und das Dichtungsglied durch im Dichtungsglied befindliche permanentmagnetische Elemente, die mit magnetisch wirksamen Gegenstücken an der Türunterkante zusammenwirken, sich in die angehobene Dichtstellung bewegt.

Eine Türdichtung der vorstehend beschriebenen Gattung ist durch die DE-A 2 319 399 bekannt geworden. Bei dieser bekannten Türdichtung sind in die Türunterkante eine Mehrzahl von Magneten eingelassen. Diese Magnete wirken mit einer Dichtleiste zusammen, die aus ferromagnetischem Material besteht. Für die Dichtleiste sind im Boden Führungslöcher vorgesehen, in denen Stifte geführt sind, die mit der Dichtleiste verbunden sind.

Bei dieser Bauweise ist nachteilig, daß die Magnete einzeln in die Türunterkante eingesetzt und eingepaßt werden müssen. Hierdurch und auch durch die Anordnung der Führungslöcher und Führungsstifte für die Dichtleiste ergibt sich ein erheblicher Herstellungsaufwand. Zudem muß eine hohe Genauigkeit angewandt werden, um auszuschließen, daß sich die bewegliche Dichtleiste verklemmt.

In der US-A 3 123 870 ist eine Türdichtung beschrieben, bei der in einer auf den Fußboden aufgesetzten Schwelle ein Dichtglied angeordnet ist, das durch mechanische Mittel bei geschlossener Tür angehoben wird. Zu diesem Zweck ist eine Hebelanordnung vorgesehen, die von der Tür zu betätigen ist und das Dichtglied, das in einer Nut geführt ist, anhebt. Anordnungen dieser Art haben den Nachteil, daß sie einen erheblichen Montageaufwand voraussetzen. Die beweglichen Teile müssen genau justiert sein, um ein Anheben der Dichtleiste sicherzustellen. Die Dichtleiste muß starr ausgebildet sein, um auf der ganzen Länge angehoben zu werden. Bei Verschmutzungen ergeben sich leicht Störungen.

Aus der FR-A 567 501 ist es bekannt, unter Federdruck stehende Dichtleisten vorzusehen, um die zusammenwirkenden Flächen einander anzupassen, beispielsweise konvex und konkav auszubilden. Dichtleisten dieser Art ergeben zwar eine gute Abdichtung. Da sie unter Federdruck stehen, sind sie beim Schließvorgang einem beträchtlichen Verschleiß unterworfen. Beim Schließvorgang entstehen Geräusche und die Dichtelemente nützen sich rasch ab. Die starren Dichtelemente sind auch empfindlich gegen Verunreinigungen.

Der Erfindung liegt die Aufgabe zugrunde, eine Türdichtung der eingangs angegebenen Gattung dahingehend weiter zu entwickeln, daß sie mit geringem Aufwand montierbar ist und eine zuverlässige Funktion auch bei längerem Gebrauch ergibt.

Zur Lösung dieser Aufgabe wird ein permanent magnetisches Dichtungsglied aus verformbarem, nachgiebigem Material vorgesehen, das sich einstückig über die volle Türbreite erstreckt, wobei das Dichtungsglied in einer Nut einer Schiene auch in der angehobenen Stellung geführt und gehalten ist, und daß das magnetisch wirksame Gegenstück, das sich in voller Türbreite längs der Türunterkante erstreckt, dichtend mit dem Dichtungsglied zusammenwirkt.

Die Erfindung erreicht eine überraschend sichere Dichtwirkung. Ein Verklemmen oder eine sonstige Hemmung ist ausgeschlossen, weil nicht nur Führungsstifte fehlen, sondern auch weil das Dichtungsglied verformbar ist. Im eingebauten Zustand ist das Dichtungsglied in der Vertikalen biegsam, aber in horizontaler Querrichtung steif geführt. Dabei erweist es sich auch als günstig, daß die Dichtung zwischen den beiden zusammenwirkenden Elementen der Vorrichtung erfolgt, also zwischen dem Dichtungsglied einerseits und dem Gegenstück andererseits. Es ist weder notwendig, die Türunterkante als Dichtfläche zu benützen, noch besondere zusätzliche Elemente vorzusehen.

Es genügt, wenn der Spalt zwischen der Türunterkante und dem Fußboden bzw. den Elementen auf dem Fußboden ungefähr den vorgegebenen Maßen entspricht. Dabei sind vergleichsweise große Toleranzen möglich. Günstig ist es hierbei weiter, daß die Höhenabmessungen des magnetischen Gegenstückes gering sein können. Das Gegenstück besitzt daher vom Fußboden einen vergleichsweise großen Abstand, so daß bei unebenem Fußboden auf der Öffnungsseite der Türe die Kollisionsgefahr gering ist.

Die Unteransprüche betreffen vorteilhafte Ausgestaltungen der Erfindung.

In der Zeichnung sind einige Ausführungsbeispiele der Erfindung schematisch dargestellt. Es zeigen:
Fig. 1 einen Schnitt durch eine Türdichtung,
Fig. 2 eine Schnittdarstellung einer Variante,
Fig. 3 eine Teilansicht einer Tür in der Schließstellung,
Fig. 4 einen Grundriß zur Darstellung der Fig. 3 und
Fig. 5 eine Schnittdarstellung einer anderen Variante der Erfindung.

Bei der bevorzugten Ausführungsform der Erfindung sitzt ein bewegliches permanent magnetisches Dichtungsglied 1 in einer U-förmigen Führung 12. Die U-förmige Führung 12 wiederum sitzt in der U-Schiene 7, die im Boden 8 eingebettet ist. An ihren Enden schließen die U-förmige Führung 12 und das Dichtungsglied 1 mit der nicht näher gezeigten Laibung der Türe 4 ab. Die U-förmige Führung 12 besteht vorzugsweise aus Aluminium und muß so ausgelegt sein, daß das bewegliche Dichtungsglied 1 auch in angehobenem Zustand von ihr gehalten wird. Das bewegliche Dichtungsglied 1 besteht aus einem verformbaren Material und enthält im oberen Bereich einen streifenförmigen Permanentmagneten. Als Permanentmagnet eignet sich insbesondere ein streifenförmiges, nachgiebiges Material. In abgesenktem Zustand schließt die obere Wirkfläche 11 bündig mit der Oberfläche 18 des Bodens 8 ab. Die Wirkfläche 11 des beweglichen Dichtungsgliedes 1 ist leicht konvex gewölbt und kann farblich so gestaltet werden, daß sie sich von der übrigen Bodenoberfläche nicht abhebt.

In Fig. 1 ist weiterhin die Türunterkante 2 gezeigt, die das Gegenstück 3 trägt. Das Gegenstück 3 besteht entweder auch aus einem Permanentmagneten oder aus einem anderen magnetisch wirksamen Material. Wie in Fig. 1 gezeigt wird, kann das Gegenstück 3 einfach an der Türunterkante 2 beispielsweise durch Anschrauben befestigt werden. Das erleichtert auch einen nachträglichen Einbau. Die Wirkfläche 10 des Gegenstückes 3, also seine Unterseite hat eine konkave Wölbung, die der konvexen Wölbung des Dichtungsgliedes 1 angepaßt ist.

Besteht das Gegenstück 3 ebenfalls aus einem Permanentmagneten, so wird dieses vorzugsweise so angeordnet, daß der Nordpol 5 des Gegenstückes 3 dem Südpol 6 des beweglichen Dichtungsgliedes 1 gegenüberliegt und ebenso der Südpol 14 des Gegenstückes 3 dem Nordpol 15 des beweglichen Dichtungsgliedes 1. Auf diese Weise wird ein magnetischer Schluß längs der Türunterkante bewirkt, der durch strichpunktierte Linien in Fig. 3 angedeutet ist. Diese Anordnung hat den Vorteil, daß der magnetische Kreis erst geschlossen wird, wenn die Türe schon fast ganz geschlossen ist, wie es die Stellung 16 in Fig. 4 andeutet. In der Stellung 17 der Fig. 4 sind die Magneten noch nicht wirksam, was Öffnen und Schließen der Tür erleichtert. Das untere Türband ist mit 19 bezeichnet.

Die Fig. 2 zeigt ein Ausführungsbeispiel einer erfindungsgemäßen Türdichtung, die vor allem zum nachträglichen Einbau geeignet ist. Dabei sitzt das bewegliche Dichtungsglied 1 in einer Schwelle 9, die so flach gehalten werden kann, daß sie keine Stolpergefahr darstellt. Die Führung für das Dichtungsglied 1 wird hier direkt von der Schwelle 9 gebildet.

In Fig. 5 ist eine weitere Variante dargestellt. Dabei sitzt das bewegliche Dichtungsglied 1 auf einem Steg 13. Der Steg 13 hat dieselbe Aufgabe wie die U-förmige Führung 12, nämlich die Führung des Dichtungsgliedes.

Selbstverständlich sind auch andere Varianten möglich, so kann beispielsweise auch das bewegliche Dichtungsglied an der Türunterkante eingebaut werden und mit Hilfe einer Feder od.dgl. in dieser versenkt werden. Möglich ist es auch, das bewegliche Dichtungsglied in der Türunterkante mit einem Balg oder einem anderen elastischen Element zu verbinden, das die Aufgabe des Zurückziehens in der Öffnungsstellung übernimmt und gleichzeitig auch als Führungselement dient.

Die Fig. 1, 2 und 5 zeigen die Türdichtung jeweils in funktionsloser Stellung, die bei geöffneter Tür gegeben ist. Mit strichpunktierten Linien ist jeweils die Dichtstellung angedeutet.

## Patentansprüche

1. Türdichtung, vorzugsweise für schwellenlose Türen zur Abdichtung des Spaltes zwischen dem Boden (8) und der Türunterkante (2) in der Schließstellung der Tür (4), wobei ein Dichtungsglied (1) in einer im Querschnitt rechteckigen Nut am Boden beweglich ist und durch im Dichtungsglied befindliche permanentmagnetische Elemente, die mit magnetisch wirksamen Gegenstücken (3) an der Türunterkante zusammenwirken, sich in die angehobene Dichtstellung bewegt. dadurch gekennzeichnet, daß ein permanent magnetisches Dichtungsglied (1) aus verformbarem, nachgiebigem Material vorgesehen ist, das sich einstückig über die volle Türbreite erstreckt, wobei das Dichtungsglied (1) in einer Nut einer Schiene (12) auch in der angehobenen Stellung geführt und gehalten ist, und dadurch, daß das magnetisch wirksame Gegenstück (3), das sich in voller Türbreite längs der Türunterkante erstreckt, dichtend mit dem Dichtungsglied (1) zusammenwirkt.

2. Türdichtung nach Anspruch 1, dadurch gekennzeichnet, daß die zusammenwirkenden Flächen (11, 10) des Dichtungsgliedes (1) und des Gegenstückes (3) aneinander angepaßt sind und die Wirkfläche (11) des Dichtungsgliedes (1) leicht konvex gewölbt ist.

3. Türdichtung nach Anspruch 1 oder 2, dadurch gekennzeichnet, daß die Schiene (12) mit der rechteckigen Nut in den Boden (8) eingelassen ist.

4. Türdichtung nach Anspruch 1 oder 2, dadurch gekennzeichnet, daß die Schiene (12) mit der rechteckigen Nut als auf den Boden aufgesetzte, flache Schwelle (g) ausgebildet ist.

5. Türdichtung nach einem oder mehreren der vorhergehenden Ansprüche, gekennzeichnet durch einen Führungssteg (13) in der rechteckigen Nut.

## Claims

1. A door-sealing joint, preferably for doors without sills, for sealing the gap between the floor (8) and the lower surface (2) of the door in the closed position of the door (4), whereby a sealing member (1) is movable in the floor in a groove with a rectangular cross-section and moves to the lifted sealing position by means of permanent magnetic elements provided in the sealing member which interact with magnetic active counter parts (3) in the lower surface of the door, characterized in that a permanent magnetic sealing member (1) of deformable, elastic material is provided which extends as one piece over the entire breadth of the door, whereby the sealing member (1) is guided and supported also in the lifted position in a groove of a rail (12) and in that the magnetically active counter part (3), which extends over the entire breadth of the door along the lower surface of the door, interacts in a sealing manner with the sealing member (1).

2. A door-sealing joint according to claim 1, characterized in that the interacting surfaces (11, 10) of the sealing member (1) and of the counter part (3) are adapted to each other and the active surface (11) of the sealing member (1) is curved slightly convex.

3. A door-sealing joint according to claim 1 or 2, characterized in that the rail (12) with the rectangular groove is imbedded in the floor (e).

4. A door-sealing joint according to claim 1 or 2, characterized in that the rail (12) with the rectangular groove is formed as a flat sill (9) provided on the floor.

5. A door-sealing joint according to one or more of the preceding claims, characterized by a guiding fin (13) in the rectangular groove.

## Revendications

1. - Joint de porte, notamment pour portes sans seuil, pour l'étanchement de la fente entre le sol (8) et le bord inférieur (2) de la porte, dans la position de fermeture de la porte (4), un élément d'étanchéité (1) pouvant être déplacé dans une rainure de section rectangulaire dans le sol et l'élément d'étanchéité étant monté dans la position d'étanchéité haute par des éléments à aimantation permanente placés dans ledit élément d'étanchéité et coopérant avec des éléments magnétiques conjugués (3) sur le bord inférieur de la porte, caractérisée en ce qu'il est prévu un élément d'étanchéité (1) à aimantation permanente qui est réalisé dans un matériau souple et déformable et s'étend en une seule pièce sur toute la largeur de la porte, l'élément d'étanchéité (1) étant guidé et maintenu dans une rainure d'un rail (12) même en position haute, et que l'élément conjugué (3) magnétique qui s'étend sur toute la largeur de la porte le long du bord inférieur de la porte coopère dans le sens de l'étanchement avec ledit élément d'étanchéité (1).

2. - Joint de porte selon la revendication 1, caractérisé en ce que les surfaces coopérantes (11, 10) de l'élément d'étanchéité (1) et de l'élément conjugué (3) sont adaptées l'une à l'autre et que la surface active (11) de l'élément d'étanchéité (1) présente une courbure légèrement convexe.

3. - Joint de porte selon l'une des revendications 1 ou 2, caractérisé en ce que le rail (12) avec la rainure de section rectangulaire est encastré dans le sol (8).

4. - Joint de porte selon l'une des revendications 1 ou 2, caractérisé en ce que le rail (12) avec la rainure de section rectangulaire est conformé en seuil plat (9) posé sur le sol.

5. - Joint de porte selon l'une ou plusieurs des revendications -précédentes, caractérisé en ce qu'il comporte une barrette- de guidage (13) dans la rainure de section rectangulaire.
